# EUROPÄISCHE PATENTSCHRIFT

(11) **EP 3 999 358 B1**
(45) Veröffentlichungstag und Bekanntmachung des Hinweises auf die Patenterteilung: **30.08.2023**
(21) Anmeldenummer: 20739403.2
(22) Anmeldetag: 16.07.2020
(51) Int. Cl.: B44C 1/24, B44C 5/04

(54) **VERFAHREN ZUR HERSTELLUNG EINER STRUKTUR AUF EINER OBERFLÄCHE**
METHOD FOR PRODUCING A STRUCTURE ON A SURFACE
PROCÉDÉ DE FABRICATION D'UNE STRUCTURE SUR UNE SURFACE

(30) Priorität: 19.07.2019 EP 19187327; 28.05.2020 EP 20177147
(43) Veröffentlichungstag der Anmeldung: 25.05.2022
(73) Patentinhaber: Achilles veredelt GmbH, 29227 Celle (DE)
(72) Erfinder: HÖRNICKE, Stefan, 29223 Celle (DE)
(74) Vertreter: Uexküll & Stolberg
(86) Internationale Anmeldenummer: PCT/EP2020/070113
(87) Internationale Veröffentlichungsnummer: WO 2021/013679

(56) Entgegenhaltungen:
- EP-A1- 0 113 823
- EP-A1- 1 690 602
- EP-A1- 3 680 085
- EP-A2- 2 025 413
- CA-A1- 2 709 564
- DE-U1-202008 001 067
- DE-U1-202017 005 883
- LINFA PENG ET AL: "Micro hot embossing of thermoplastic polymers: a review", JOURNAL OF MICROMECHANICS AND MICROENGINEERING, INSTITUTE OF PHYSICS PUBLISHING, BRISTOL, GB, Bd. 24, Nr. 1, 12. Dezember 2013 (2013-12-12), Seite 13001, XP020255912, ISSN: 0960-1317, DOI: 10.1088/0960-1317/24/1/013001 [gefunden am 2013-12-12]

## Beschreibung

Die vorliegende Erfindung betrifft ein Verfahren zur Herstellung einer Struktur auf einer Oberfläche eines flächigen, insbesondere starren Werkstücks, insbesondere einem Möbelteil, einem Verkleidungsteil, einem Strukturteil, einem Bodenelement oder einem Bauelement.

### HINTERGRUND DER ERFINDUNG

Strukturierte Oberflächen sind beispielsweise in der Möbelindustrie und in der Bauindustrie beispielsweise zur Veredlung von Küchenfronten, Möbelplatten und Baustoffen verbreitet. In der industriellen Herstellung von flächigen Werkstücken z.B. bei der Beschichtung und Veredlung von Spanplatten, MDF-Platten für Möbel, Fußböden, Innen- und Außenverkleidungen und in der Zementfaserplattenindustrie ist eine Veredlung von Oberflächen insbesondere mit einer Nachbildung einer Struktur heutzutage gängig. Diese Nachbildungen von Strukturen können nachempfundene Holzporen, nachgestellte Steinoberflächen oder Fantasiestrukturen sein. Zur Herstellung dieser Oberflächenstrukturen gibt es verschiedene Verfahren, die auf das Beschichtungsverfahren der Oberfläche abgestimmt sind. Dabei kommen unterschiedlich hergestellte Prägematrizen zum Einsatz, die z.B. im Wege der Melaminverpressung in die Oberflache gedrückt werden oder aber auch eine Struktur, die auf die Oberflache lackiert wird. Dabei wird beispielsweise ein mit einer Holzoptik bedrucktes Papier mit einem Melaminharz imprägniert, angetrocknet und dann in einer Heizpresse mit einem Prägeblech auf eine Spanplatte verpresst. Auf der Oberfläche ergeben sich dann durch das Prägeblech Strukturen mit einer Tiefe von etwa 20 µm bis 150 µm.

Neben diesem sogenannten Melaminverpressungsverfahren gibt es weitere Verfahren zur Beschichtung von Holzwerkstoffplatten.

In einem weiteren bekannten Verfahren wird z.B. eine Holzwerkstoffplatte lackiert, bedruckt und dann mit einer transparenten Decklackschicht versehen. Um auch hier eine entsprechende Oberflächenstruktur zu erhalten, gibt es die Möglichkeit, mit einer strukturierten Decklackwalze eine Struktur aufzubringen. Ein solches Verfahren ist zum Beispiel in der DE 10 2007 019 871 A1 beschrieben.

Alle diese Verfahren zur Strukturierung einer Oberfläche haben gemein, dass sie relativ wenig flexibel in Bezug auf die Anpassung an die 3D Topografie sind und sich auf die Bearbeitung von planen Oberflächen beschränken. Zudem muss bei Änderung einer Struktur das jeweilige Werkzeug (die Walze oder das Pressblech) gewechselt werden. Doch gerade bei Werkstücken, die starr sind, d.h. Werkstücken wie Küchenfronten, Möbelplatten und Baustoffe, aber auch Bodenplatten, Innen- und Außenverkleidungen, Flugzeugtragflächen, Bootsrümpfen, Industrieplatten und dergleichen, wird aufgrund geforderter Designvaribilität ein hohes Maß an Flexibilität gefordert. Derartige Werkstücke zeichnen sich insbesondere dadurch aus, dass sie eine hohe Steifigkeit und Formstabilität aufweisen, so dass sie im eigentlichen Sprachgebrauch bzw. bei gattungsgemäßer Verwendung formstabil sind.

Um diese Nachteile zu umgehen, sind Verfahren zur digitalen Aufbringung einer Struktur vorgeschlagen worden. Ein solches ist, die beispielsweise in der DE 10 2009 044 802 A1 beschrieben. Auch dieses digitale Verfahren hat allerdings Nachteile: Es wird eine große Menge an strahlenhärtender Tinte verwendet, die sehr teuer ist.

Die EP 3 109 056 B1 beschreibt schließlich ein Verfahren zur Herstellung einer Struktur auf einer Oberfläche, bei dem in einem ersten Schritt die Oberfläche eines zu beschichtenden Werkstücks mit einer flüssigen Grundschicht beschichtet wird und in einem zweiten Schritt in dieser noch flüssigen Grundschicht mit Hilfe von aufgespritzten, flüssigen Tröpfchen eine Struktur erzeugt wird, die später fixiert wird. Auch dieses Verfahren ist vergleichsweise aufwändig und erfordert aufwändig gefertigte Werkzeuge.

Nachteilig bei all diesen Verfahren ist, dass sich keine Nanostrukturen auf den flächigen Werkstücken herstellen lassen. Werden Nanostrukturen mit einer Prägewalze aufgetragen, so besteht die Gefahr des Ausrupfens oder des Verfließens der Struktur. Die mittels Tintenstrahlverfahren aufgetragenen Strukturen weisen Erhebungen von 5 µm bis 300 µm auf. Feinere Strukturen lassen sich mangels Auflösungsvermögen nicht erzielen.

Ein aus dem Stand der Technik bekannter Ansatz zur Erzeugung von tatsächlich feineren Strukturen ist aus der CA 2 709 564 A1 bekannt, die sich jedoch auf ein Verfahren zum Aufbringen von Hologrammen auf flexible Substrate, d.h. Lotteriescheine, bezieht. Hierbei wird das flexible Substrat mit einer Lackschicht versehen. Auf die Lackschicht wird eine Folie aufgebracht, die über eine Mikrostruktur verfügt. Nach einem Aushärteprozess mittels UV-Licht, bei dem die Lackschicht aushärtet, wird die Folie entfernt. Dieses Dokument beschreibt das Aufbringen von Feinstrukturen auf flexible Substrate in einer Druckmaschine mit Inline Druck- und Lackeinheiten und integrierter Perforierstation, die zur Veredlung von Werkstücken wie Möbel, Verkleidungsteile und dergleichen nicht geeignet ist. Zudem beschränkt sich dieses Dokument darauf, die Feinstruktur auf das Papier zu übertragen und bietet daher auch keine Lösung, wie bei der Beschichtung von flächigen Möbelstücken die Feinstruktur in die Folie einzuformen ist, um bei Werkstücken wie Möbelstücken ein bestmögliches Ergebnis zu erzielen.

Die WO 2019/0185832 A1 beschreibt dagegen eine als Masterfolienbahn bezeichnete Prägematrize mittels derer Feinstrukturen in eine weitere Folienbahn geprägt werden. Die Masterfolienbahn ist auf einer Übertragungsoberfläche mit einer Masterlackschicht versehen, in der Negativformen von zu übertragenden Strukturen ausgebildet sind. Die Masterfolienbahn und die Folienbahn, auf die die Strukturen zu übertragen sind, laufen durch eine Druckwalzen-Andruckwalzen-Anordnung und werden gegeneinander gepresst, wodurch die Struktur der Masterfolienbahn auf die Folienbahn übertragen wird. Vor dem Prägevorgang wird die Folienbahn auf ihrer Oberfläche mit einer Lackschicht versehen. In die applizierte Lackschicht wird später die Struktur mittels der Masterfolienbahn eingeprägt und mittels UV-Licht ausgehärtet. Zur Herstellung der Masterfolienbahn wird ebenfalls eine Folienbahn mit einer Lackschicht versehen. Die Folienbahn durchläuft dann einen Prägekalander, in dem die Struktur in die Folienbahn geprägt wird. Mittels UV-Licht wird die Lackbeschichtung ausgehärtet. Ein wesentlicher Nachteil bei diesem Verfahren besteht insbesondere darin, dass die Folienbahn zunächst mit einem aushärtbaren Lack beschichtet wird, der dann geprägt und ausgehärtet wird. Bei dieser Vorgehensweise besteht grundsätzlich die Gefahr des Ausrupfens oder des Verfließens der Struktur in der Lackschicht, was die Genauigkeit der Feinstruktur erheblich beeinträchtigt. Auch kann nicht garantiert werden, dass die Lackschicht auf der Folienbahn für den Prägevorgang stets konstant ist. Es hat sich herausgestellt, dass gegenüber diesem mehrstufigen Prägeansatz auch ein erhebliches Kosteneinsparungspotential besteht.

Die EP 2 025 413 A2 bezieht sich auf ein Verfahren zur Herstellung einer Oberfläche auf einem flächigen Werkstück, bei dem das Werkstück zunächst pulverschichtet wird. Anschließend wird ein strukturiertes folienartiges Übertragungsmedium gegen die ungehärtete Pulverbeschichtung gepresst und die Pulverbeschichtung ausgehärtet. Zu Herstellung des strukturierten Übertragungsmediums wird vorgeschlagen, das folienartige Übertragunsmedium zunächst mit einer Lackierung zu versehen. Anschließend wird die gewünschte Struktur mechanisch in die Lackschicht eingeprägt und die Lackschicht durch Bestrahlung ausgehärtet. Auch hier besteht ein Risiko in der Verwendung von aushärtbarem Lack zur Folienprägung, was zu einem Ausrupfen oder Verfließen der Feinstruktur führen kann. Außerdem besteht bei einer ungehärteten Pulverbeschichtung, gegen die das Übertragungsmedium gepresst wird, immer das Risiko, dass Partikelanhäufungen, Lunker oder Einfallstellen entstehen, die das Gesamtergebnis negativ beeinflussen.

Angesichts nicht vorhandener zufriedenstellender Lösungen zum Herstellung einer Struktur auf Oberflächen von insbesondere starren Werkstücken, wie Möbeloberflächen, Küchen- und Bodenplatten oder Strukturelementen und dergleichen, stellt sich die vorliegende Erfindung der Aufgabe, ein Verfahren zur Herstellung einer Struktur auf einer Oberfläche eines Werkstücks bereitzustellen, bei dem in üblichen Fertigungsanlagen vorhandene Werkzeuge verwendet werden können, und das ausreichend flexibel ist, so dass bei Änderung einer Struktur nicht das jeweilige Werkzeug (die Walze oder das Pressblech) gewechselt werden muss. Zudem soll das erfindungsgemäße Verfahren auch die Möglichkeit bieten, Nanostrukturen (z.B. holographische Oberflächen) mit hoher Genauigkeit und Wirtschaftlichkeit auf der Werkstückoberfläche zu erzeugen.

Gelöst wird diese Aufgabe durch die Merkmale des Anspruchs 1. Bevorzugte Ausführungsformen sind in den Unteransprüchen wiedergegeben.

### ZUSAMMENFASSUNG DER ERFINDUNG

Das erfindungsgemäße Verfahren zur Herstellung einer Struktur auf einer Oberfläche eines flächigen Werkstücks umfasst die folgenden Schritte:
(a) eine Transferfolie mit Feinstruktur wird hergestellt, indem eine Feinstruktur mit einer Profiltiefe von 100 nm bis 150 µm mittels eines strukturierten Zylinders oder eines strukturierten Sleeves in die Transferfolie geprägt wird, wobei die Oberfläche der Transferfolie frei von einer aushärtbaren Lackbeschichtung ist, in welche die Feinstruktur werden würde, und die Feinstruktur thermisch oder mittels Ultraschall in die Transferfolie geprägt wird,
(b) eine Oberfläche des flächigen Werkstück wird mit einer härtbaren Beschichtung beschichtet,
(c) auf die in (b) beschichtete Oberfläche wird vor Aushärtung der Beschichtung eine strukturierte Transferfolie aufgebracht, so dass die Struktur in Kontakt mit der beschichteten Oberfläche des flächigen Werkstücks steht,
(d) die Beschichtung der beschichteten Oberfläche wird in Kontakt mit der Transferfolie ausgehärtet oder aushärten gelassen,
(e) die Transferfolie wird von der ausgehärteten, beschichteten Oberfläche entfernt, so dass eine kopierte Struktur auf der Zieloberfläche hinterlassen wird.

Mit dem erfindungsgemäßen Verfahren wird auf der Werkstückoberfläche eine Struktur mittels einer Transferfolie erzeugt, auf deren Oberfläche sich eine ursprüngliche Feinstruktur befindet. Unter strukturierter Oberfläche ist im Zusammenhang mit der vorliegenden Erfindung eine dreidimensionale Struktur zu verstehen. Im Gegensatz zum Stand der Technik, wie er beispielsweise in der EP 2 025 413 A2 beschrieben ist, wird weder ein pulverbeschichtetes Substrat verwendet, noch wird die Feinstruktur in die Transferfolie unter Anwendung einer Lackbeschichtung eingebracht. Das Auftragen von Lacken auf die Transferfolie kann im Rahmen des erfindungsgemäßen Verfahrens entfallen, was unter wirtschaftlichen Gesichtspunkten erhebliche Vorteile mit sich bringt. Auch besteht bei der Verwendung von Zusätzen wie Lacken immer die Gefahr, dass es zu Verunreinigungen und ungewollten Materialanhäufungen kommen, die das Gesamtergebnis negativ beeinflussen. Erfindungsgemäß erfolgt das Einbringen der Feinstruktur in die Transferfolie ausschließlich durch thermisches Prägen oder mittels Ultraschallprägen der Transferfolie, ohne dass zusätzliche Stoffe zum Strukturausbilden vor dem Prägeprozess auf die Transferfolie aufgebracht werden.

Um eine durchgehend hochqualitative strukturierte Oberfläche auf dem Werkstück zu erhalten, sieht eine weitere Ausführungsform der Erfindung vor, dass der strukturierte Zylinder oder der strukturierte Sleeve zur Prägung der Transferfolie nahtlos ausgebildet ist. Ein nahtloser, bzw. schweißnahtloser strukturierter Sleeve ist beispielsweise nach Art einer Hülse geformt und weist eine nahtlose, insbesondere durchgängig glatte Oberflächenstruktur auf, in die die Prägestruktur eingeformt ist. Der Vorteil besteht insbesondere darin, dass anders als bei Shim-Systemen, d.h. Prägesystemen bei denen plattenförmige Shims zu einer zylindrischen Prägeform verschweißt werden, keine Abbildungen von Schweißnähten in dem auf der Prägeform ablaufenden Substrat eingeformt werden. Insbesondere kann auch die Prägestruktur nahtlos ausgebildet sein, d.h. auch die Prägestruktur weist keinerlei Nähte oder dergleichen auf, sondern ist unmittelbar in den strukturierten Sleeve bzw. den strukturierten Zylinder eingeformt. Durch Verwendung eines nahtlosen strukturierten Zylinders oder eines nahtlosen strukturierten Sleeves kann effektiv eine nahtlose Struktur auf der Oberfläche eines Werkstücks erzeugt werden.

Die Erfindung ist insbesondere darauf ausgerichtet, Werkstücke starrer Natur mit einer strukturierten Oberfläche zu versehen. Erfindungsgemäß ist das Werkstück daher bevorzugt ein starres Werkstück, bzw. ein starres Substrat. Unter einem starren Werkstück wird erfindungsgemäß insbesondere ein solches verstanden, welches eine hohe Steifigkeit und eine Formstabilität aufweist, so dass es im eigentlichen Sprachgebrauch bzw. bei gattungsgemäßer Verwendung nicht verbogen oder verformt wird, also formstabil ist. Hierunter fallen insbesondere Küchenfronten, Möbelplatten und Baustoffe, aber auch Bodenplatten, Innen- und Außenverkleidungen sowie Industrieplatten.

Grundsätzlich können jedoch auch flexible Werkstücke, d.h. flexible Substrate im Rahmen der Erfindung mit einer strukturierten Oberfläche versehen werden.

Nach einer weiteren Ausführungsform ist das Werkstück ein Möbelteil, ein Verkleidungsteil, ein Strukturteil, ein Bodenelement oder ein Bauelement.

Die strukturierte Transferfolie besteht aus einem Material, das für diesen Zweck geeignet ist, beispielsweise aus thermoplastischem Kunststoff. Die bei dem Verfahren verwendete strukturierte Transferfolie kann als Teil des Herstellungsprozesses der Feinstruktur der Zieloberfläche hergestellt werden, oder eine Transferfolie, die zuvor hergestellt wurde oder an anderer Stelle beschafft wurde, die die gewünschte ursprüngliche Feinstruktur aufweist, kann bei dem Verfahren verwendet werden.

Die Oberfläche kann grundsätzlich jede Oberfläche eines Werkstücks sein, wie beispielsweise eine Holzoberfläche, eine Kunststoffoberfläche, eine Metalloberfläche oder eine beschichtete Papieroberfläche auf einem insbesondere sonst starren Werkstück. Die Zieloberfläche kann plan oder gekrümmt (Format- oder Rollenware) sein.

Die Beschichtung kann ein Lack, eine Farbe oder eine sonstige aushärtbare Beschichtung sein. Bevorzugt werden Arcyllacke verwendet. Ganz besonders bevorzugt sind Lacke, die UV-härtbar sind.

Die ausgewählte Transferfolie wird so auf der Zieloberfläche platziert, dass ihre ursprüngliche Feinstruktur die Zieloberfläche berührt, während die Beschichtung noch nicht ausgehärtet ist. Nach dem Aushärten der Beschichtung wird die Transferfolie von der Oberfläche des Werkstücks entfernt. Das Material der Transferfolie, das auf der Zieloberfläche haftet, erzeugt eine kopierte Feinstruktur, die ein Spiegelbild der ursprünglichen Feinstruktur der Transferfolie ist.

Die Höhe der auf der Zieloberfläche erzeugten kopierten Feinstruktur ist in Richtung der Normalen der Zieloberfläche vorzugsweise etwas kleiner als die Höhe der ursprünglichen Feinstruktur. Mit dem erfindungsgemäßen Verfahren lassen sich Oberflächenstrukturen mit einer Profiltiefe von beispielsweise 100 nm bis 500 nm, vorzugsweise 100 nm bis 200 nm, bevorzugter 120 nm bis 150 nm erzeugen, ohne dass die Strukturen ausrupfen oder verfließen. Mit dem erfindungsgemäßen Verfahren können aber auch Haptikstrukturen erzeugt werden, die bevorzugt eine Profiltiefe von 10 µm bis 150 µm aufweisen, ohne dass dafür spezielle profilierte Walzen verwendet werden müssen. Auch vielfältige funktionale Oberflächenstrukuren wie beispielsweise Lotosblüteneffekte, Mottenaugeneffekte oder Haifischhauteffekte, Lichtlenkungseffekte, Retroreflexion, Backlight-Effekte mit einer Profiltiefe von 100 nm bis 50 µm, bevorzugt 350 nm bis 20 µm können mit dem erfindungsgemäßen Verfahren auf den flächigen Werkstücken erzeugt werden.

Nach einer weiteren Ausführungsform der Erfindung können die strukturierten Transferfolien transparent oder opak sein, insbesondere wenn der darunter liegende Lack durch Bestrahlung, wie durch UV-Bestrahlung, ausgehärtet werden kann.

Eine weitere Ausführungsform der Erfindung sieht vor, dass in Schritt (b) die Oberfläche des flächigen Werkstücks mit einer Lackierung versehen wird und dass in Schritt (d) die Lackierung in Kontakt mit der Transferfolie mittels Bestrahlung, vorzugsweise UV-Bestrahlung, ausgehärtet wird. Vorzugsweise erfolgt die Bestrahlung durch die Transferfolie hindurch von der dem Werkstück abgewandten Seite der Transferfolie.

Nach einer weiteren Ausführungsform kann das Material der Transferfolie Acetylcellulose oder Papier sein.

Eine weitere Ausführungsform der Erfindung sieht vor, dass das Material der Transferfolie Cellulosediacetat oder Cellulosetriacetat ist.

Eine weitere Ausführungsform der Erfindung sieht vor, dass eine Feinstruktur in einer Oberfläche eines flächigen Werkstücks erzeugt wird, die eine Höhe in Richtung der Normalen der Zieloberfläche von 100 nm bis 500 nm, bevorzugt 100 nm bis 200 nm, bevorzugter 120 nm bis 150 nm aufweist.

Eine weitere Ausführungsform der Erfindung sieht vor, dass eine Feinstruktur in der Oberfläche eines flächigen Werkstücks erzeugt wird, die einen holographischen optischen Effekt hervorruft.

Eine weitere Ausführungsform der Erfindung sieht vor, dass eine Feinstruktur in der Oberfläche eines flächigen Werkstücks erzeugt wird, die einen Lotosblüteneffekt hervorruft.

Eine weitere Ausführungsform der Erfindung sieht vor, dass eine Feinstruktur in der Oberfläche eines flächigen Werkstücks erzeugt wird, die einen Mottenaugeneffekt hervorruft.

Nach einer weiteren Ausführungsform der Erfindung wird die Transferfolie mit einer Feinstruktur doppelseitig genutzt, indem sie in einem zweiten Durchgang des Verfahrens auf einem weiteren flächigen Werkstück mit der gegenüberliegenden Seite des vorigen Durchgangs appliziert wird, wobei Vorder- und Rückseite der Transferfolie unterschiedliche Feinstrukturen umfassen können. Bei dieser Ausführungsform ist darauf zu achten, dass die Tiefe der Feinstrukturen auf beiden Seiten der Transferfolie und die Foliendicke der Transferfolie derart gewählt sind, dass die Feinstrukturen in einer Richtung senkrecht zur Folienfläche, d.h. in Foliendickenrichtung, einen Abstand zueinander aufweisen. Um die Transferfolie beidseitig zu prägen, kann beispielsweise beim Rolle-zu-Rolle-Verfahren zunächst die eine Seite der Transferfolie geprägt und dann die Transferfolie auf eine Rolle aufgerollt werden. Für den zweiten Prägevorgang der anderen Seite der Transferfolie kann die Transferfolie wieder von der Rolle abgerollt und wieder in Kontakt mit der Oberfläche des Prägezylinders oder Prägesleeves gebracht werden. Bei diesem erneuten Prägen kann jedoch eine zusätzliche Umlenkrollerolle vorgesehen sein, über die die Transferfolie läuft. Diese Umlenkrolle ist so angeordnet, dass die Transferfolie gewendet wird, bevor sie wieder in Kontakt mit der Oberfläche des Prägezylinders oder des Prägesleeves gelangt, um die zweite Prägung einzuformen. Um die Transferfolie doppelseitig zu nutzen, wird die Tranferfolie nach dem ersten Durchgang von dem Werkstück entfernt, gewendet und mit der anderen Seite auf ein vorbereites Werkstück aufgelegt, um die zweite Feinstruktur in das Werkstück einzuformen.

### DETAILLIERTE BESCHREIBUNG DER ERFINDUNG

Die Feinstruktur mit einer Profiltiefe von 100 nm bis 150 µm wird mittels eines strukturierten Zylinders oder eines strukturierten Sleeves in die Transferfolie geprägt. Dazu ist es explizit nicht vorgesehen, dass die Transferfolie zunächst mit einem aushärtbaren Lack beschichtet wird, der dann geprägt wird und aushärtet, denn mit einer solchen Vorgehensweise würde die Gefahr des Ausrupfens oder des Verfließens der Struktur bestehen. Allerdings kann die Transferfolie durchaus mehrschichtig sein. Die Zylinder oder Sleeves zum Prägen der Transferfolie können aus beispielsweise Nickel, Kupfer oder Chrom gefertigt sein. Beispielhafte Verfahren zur Verleihung der strukturierten Oberfläche auf den Zylindern oder Sleeves umfassen Elektronenstrahllithographie, Lasertechnologie, wie der Einsatz von Pico- oder Nanolasern und Gravieren, chemisches oder Plasmaätzen. Die Übertragung der Struktur auf die Folie erfolgt erfindungsgemäß durch thermisches Prägen oder Ultraschallprägen. Das thermische Prägen kann mit einer Rollendruckmaschine im Rolle-zu-Rolle-Verfahren oder durch statisches Prägen erfolgen. Unter thermischem Strukturprägen oder Heißprägen wird erfindungsgemäß ein Verfahren verstanden, bei dem eine vorgefertigte Struktur auf einem Stempel, d.h. im Rahmen der Erfindung auf dem strukturierten Zylinder oder dem strukturierten Sleeve, unter Einfluss von Wärme auf die zu prägende Transferfolie übertragen wird. Vorzugsweise erfolgt das Strukturprägen des Substrats im Rahmen der Erfindung im Rolle-zu-Rolle-Verfahren bei Prägeoberflächentemperaturen von 50° bis 130° C.

Die strukturierten Transferfolien können transparent oder opak sein, insbesondere wenn der darunter liegende Lack durch Bestrahlung, wie durch UV-Bestrahlung, ausgehärtet werden kann, wie später erläutert wird.

Das Material der Transferfolie kann beispielsweise ausgewählt sein aus Polyethylen, Polypropylen, Polyvinylchlorid, Polystyrol, Polyester, Polycarbonat, Cellophan. Auch andere Kunststoffe, wie bio-basierte Kunststoffe, z.B. Polycactid, Celluloseacetate und Stärkeblends können als Material der Transferfolie verwendet werden. Bevorzugte Kunststoffe sind Celluloseacetate, wie Cellulosediacetat oder Cellulosetriacetat. Auch Verbundmaterialen verschiedener Folien oder Folie/Papier sind für die Transferfolien geeignet. Die Verbindung von zwei Materialen zur Herstellung eines Verbundmaterials kann beispielsweise durch Verklebung mittels Dispersions-, LF- oder LH-Klebstoffen, Co-Extrusion oder mittels Ultraschall erfolgen.

Die Foliendicke der Transferfolie beträgt vorzugsweise 10 µm bis 250 µm. Am meisten bevorzugt ist eine Foliendicke zwischen 50 µm und 90 µm, damit die Transferfolie eine vorteilhafte Steifigkeit und dennoch ausreichende Balance zwischen Flexibilität und Steifigkeit besitzt, um im erfindungsgemäßen Verfahren Verwendung zu finden. Zur Verbesserung der Steifigkeit kann bei dünneren Folien die strukturierte Transferfolie auch eine thermoreaktive Klebstoffschicht, beispielsweise aus EVA/PE, aufweisen. Zur Strukturierung von Möbeloberflächen sind Foliendicken zwischen 60 µm und 80 µm bevorzugt. Folienbreiten können von 10 mm bis 2500 mm betragen. Zur Strukturierung von Möbeloberflächen sind Folienbreiten von 800 mm bis 2100 mm vorgesehen.

Die strukturierten Transferfolien können beispielsweise mit handelsüblichen Calander-Coating-Inert-Maschinen auf die Oberfläche eines flächigen Werkstücks aufgebracht werden, wie es beispielsweise in der Möbelindustrie zur Fertigung hochglänzender Oberflächen praktiziert wird. Derartige Calander-Coating-Inert-Maschinen sind beispielsweise von der Firma Hymmen GmbH (Hamm, Deutschland) und Cefla s.c. (Imola, Italien) erhältlich. Bei diesem industriellen BeschichtungsVerfahren für die Plattenindustrie werden UV-Lacke im Walzverfahren aufgetragen. Anschließend glättet eine Folie oder ein Band die noch flüssige Lackoberfläche. Die Härtung erfolgt durch die Folie hindurch mittels UV-Strahlung bei direktem Oberflächenkontakt. Anschließend wird die Folie von der Oberfläche abgenommen. Eine Anpassung der Calender-Coating-Inert-Maschinen ist nicht erforderlich.

Mit Hilfe der strukturierten Transferfolie können dekorative oder funktionale Strukturen auf die Oberflächen eines flächigen Werkstücks übertragen werden. Das flächige Werkstück als Format oder Rollenware können Spanplatten, MDF-Platten (beispielsweise für Möbel), HDF-Platten, Rohspanplatten, Furnier, Fußböden, Innen- und Außenverkleidungen und oder Zementfaserplatten, aber auch Flugzeug-, Automobil- und Eisenbahnteile sein. Beispielsweise ist es erfindungsgemäß vorgesehen, funktionelle Strukturen auf Flugzeugtragflächen und -leitwerke mit Hilfe des erfindungsgemäßen Verfahrens zu übertragen, so dass beispielsweise deren Luftanströmung (Haifischhaut) günstig beeinflusst wird, ein Selbstreinigungseffekt (Lotosblüten) oder ein Entspiegelung (Mottenaugeneffekt) erzielt wird.

Eine andere Anwendung der erfindungsgemäßen strukturierten Oberflächen ist das Versehen mit Prüfkennzeichen wie Hologrammen oder versteckten Sicherheitsmerkmalen auf Basis von Mikro- oder Nanoschriften oder -bildern, die eine Identifikation von Produktfälschungen erleichtern können. Natürlich können mit dem erfindungsgemäßen Verfahren auch dekorative optische oder haptische Effekte auf den Oberflächen der Werkstücke erzeugt werden.

Transfereffekte können vollflächig oder partiell erfolgen.

Die auf die Oberfläche des flächigen Werkstücks aufgetragene Beschichtung ist bevorzugt ein thermisch und/oder UV-aushärtender Lack oder eine thermisch und/oder UV-aushärtende Farbe. Sofern ein UV-aushärtender Lack verwendet wird, ist die Folie bevorzugt transparent, so dass die Aushärtung mit UV-Licht erleichtert wird. Bevorzugt sind übliche Lacke oder Farben auf Polyacrylatbasis oder solche auf Alkydharzbasis. Die Lacke oder Farben können solche mit und ohne elektrische Leitfähigkeit sein. Die Leitfähigkeit kann beispielsweise durch vermischen mit Polyanillin in der Lackzusammensetzung hergestellt werden. Polyanilin ist ein Polymer mit ausgezeichneter elektrischer Leitfähigkeit, das durch die Passivierung antikorrosiv wirkt. Ist eine biologische Abbaubarkeit gewünscht, so können auch Lacke auf Basis von Pflanzenölen Verwendung finden. Im Prinzip sind der Verwendung bestimmter Lacke in dem erfindungsgemäßen Verfahren keine Grenzen gesetzt.

## Patentansprüche

1. Verfahren zur Herstellung einer Struktur auf einer Oberfläche eines flächigen Werkstücks mit folgenden Schritten:
(a) eine Transferfolie mit Feinstruktur wird hergestellt, indem eine Feinstruktur mit einer Profiltiefe von 100 nm bis 150 µm mittels eines strukturierten Zylinders oder eines strukturierten Sleeves in die Transferfolie geprägt wird, wobei die Feinstruktur thermisch oder mittels Ultraschall in die Transferfolie geprägt wird, wobei die Oberfläche der Transferfolie frei von einer aushärtbaren Lackbeschichtung ist, in welche die Feinstruktur geprägt werden würde,
(b) eine Oberfläche des flächigen Werkstück wird mit einer härtbaren Beschichtung beschichtet,
(c) auf die in (b) beschichtete Oberfläche wird vor Aushärtung der Beschichtung eine strukturierte Transferfolie aufgebracht, so dass die Struktur in Kontakt mit der beschichteten Oberfläche des flächigen Werkstücks steht,
(d) die Beschichtung der beschichteten Oberfläche wird in Kontakt mit der Transferfolie ausgehärtet oder aushärten gelassen,
(e) die Transferfolie wird von der ausgehärteten, beschichteten Oberfläche entfernt, so dass eine kopierte Struktur auf der Zieloberfläche hinterlassen wird.

2. Verfahren nach Anspruch 1, **dadurch gekennzeichnet, dass** die Transferfolie transparent oder opak ist.

3. Verfahren nach einem der vorhergehenden Ansprüche, **dadurch gekennzeichnet, dass** in Schritt (b) die Oberfläche des flächigen Werkstücks mit einer Lackierung versehen wird und dass in Schritt (d) die Lackierung in Kontakt mit der Transferfolie mittels Bestrahlung, vorzugsweise UV-Bestrahlung, ausgehärtet wird.

4. Verfahren nach einem der vorhergehenden Ansprüche, **dadurch gekennzeichnet, dass** der strukturiere Zylinder oder der strukturierte Sleeve nahtlos ausgebildet sind.

5. Verfahren nach einem der vorhergehenden Ansprüche, **dadurch gekennzeichnet, dass** das Werkstück ein Möbelteil, ein Verkleidungsteil, ein Strukturteil, ein Bodenelement, oder ein Bauelement ist.

6. Verfahren nach einem der vorgehenden Ansprüche, **dadurch gekennzeichnet, dass** das Material der Transferfolie Acetylcellulose oder Papier ist.

7. Verfahren nach Anspruch 6, **dadurch gekennzeichnet, dass** das Material der Transferfolie Cellulosediacetat oder Cellulosetriacetat ist.

8. Verfahren nach einem der vorgehenden Ansprüche, **dadurch gekennzeichnet, dass** eine Feinstruktur in einer Oberfläche eines flächigen Werkstücks erzeugt wird, die eine Höhe in Richtung der Normalen der Zieloberfläche von 100 nm bis 500 nm, bevorzugt 100 nm bis 200 nm, bevorzugter 120 nm bis 150 nm aufweist.

9. Verfahren nach einem der vorgehenden Ansprüche, **dadurch gekennzeichnet, dass** eine Feinstruktur in der Oberfläche eines flächigen Werkstücks erzeugt wird, die einen dekorativen optischen Effekt hervorruft.

10. Verfahren nach einem der vorgehenden Ansprüche, **dadurch gekennzeichnet, dass** eine Feinstruktur in der Oberfläche eines flächigen Werkstücks erzeugt wird, die einen holographischen optischen Effekt hervorruft.

11. Verfahren nach einem der vorgehenden Ansprüche, **dadurch gekennzeichnet, dass** eine Feinstruktur in der Oberfläche eines flächigen Werkstücks erzeugt wird, die einen Lotosblüteneffekt hervorruft.

12. Verfahren nach einem der vorgehenden Ansprüche, **dadurch gekennzeichnet, dass** eine Feinstruktur in der Oberfläche eines flächigen Werkstücks erzeugt wird, die einen Mottenaugeneffekt hervorruft.

13. Verfahren nach einem der vorgehenden Ansprüche, **dadurch gekennzeichnet, dass** Transferfolie mit einer Feinstruktur doppelseitig genutzt wird, indem sie in einem zweiten Durchgang des Verfahrens auf einem weiteren flächigen Werkstück mit der gegenüberliegenden Seite des vorigen Durchgangs appliziert wird, wobei Vorder- und Rückseite der Transferfolie unterschiedliche Feinstrukturen umfassen können.

## Claims

1. Method for producing a structure on a surface of a flat workpiece, comprising the following steps:
(a) a transfer film having a fine structure is produced by embossing a fine structure having a profile depth of 100 nm to 150 µm into the transfer film by means of a structured cylinder or a structured sleeve, the fine structure being embossed into the transfer film thermally or by means of ultrasound, wherein the surface of the transfer film is free from a curable coating of lacquer into which the fine structure would be embossed,
(b) a surface of the flat workpiece is coated with a curable coating,
(c) a textured transfer film is applied to the surface coated in (b) prior to curing of the coating so that the texture is in contact with the coated surface of the flat workpiece,
(d) the coating of the coated surface is cured or allowed to cure in contact with the transfer film,
(e) the transfer film is removed from the cured coated surface so as to leave a copied structure on the target surface.

2. Method according to claim 1, **characterized in that** the transfer film is transparent or opaque.

3. Method according to any one of the preceding claims, **characterized in that** in step (b) the surface of the flat workpiece is provided with a lacquer coating, and **in that** in step (d) the lacquer coating is cured in contact with the transfer film by means of irradiation, preferably UV irradiation.

4. Method according to any one of the preceding claims, **characterized in that** the structured cylinder or the structured sleeve are seamless.

5. Method according to any one of the preceding claims, **characterized in that** the workpiece is a furniture part, a cladding part, a structural part, a floor element, or a building element.

6. Method according to any one of the preceding claims, **characterized in that** the material of the transfer film is acetylcellulose or paper.

7. Method according to claim 6, **characterized in that** the material of the transfer film is cellulose diacetate or cellulose triacetate.

8. Method according to any one of the preceding claims, **characterized in that** a fine structure is produced in a surface of a flat workpiece, which has a height in the direction of the normal of the target surface of 100 nm to 500 nm, preferably 100 nm to 200 nm, more preferably 120 nm to 150 nm.

9. Method according to any one of the preceding claims, **characterized in that** a fine structure is produced in the surface of a flat workpiece, which produces a decorative optical effect.

10. Method according to any one of the preceding claims, **characterized in that** a fine structure is produced in the surface of a flat workpiece, which produces a holographic optical effect.

11. Method according to any one of the preceding claims, **characterized in that** a fine structure is produced in the surface of a flat workpiece, which produces a lotus blossom effect.

12. Method according to any one of the preceding claims, **characterized in that** a fine structure is produced in the surface of a flat workpiece, which produces a moth-eye effect.

13. Method according to one of the preceding claims, **characterized in that** transfer film with a fine structure is used on both sides by applying it in a second pass of the method to a further flat workpiece with the opposite side of the previous pass, wherein the front and rear sides of the transfer film may comprise different fine structures.

## Revendications

1. Procédé de production d'une structure sur une surface d'une pièce plate, avec des étapes suivantes :
(a) un film de transfert avec une structure fine est produit en ce qu'une structure fine est estampée dans le film de transfert avec une profondeur de profil de 100 nm à 150 µm au moyen d'un cylindre structuré ou d'un manchon structuré, dans lequel la structure fine est estampée dans le film de transfert de manière thermique ou au moyen d'ultrasons, dans lequel la surface du film de transfert est dépourvue d'un revêtement peint durcissable, dans lequel la structure fine aurait été estampée,
(b) une surface de la pièce plate est revêtue d'un revêtement durcissable,
(c) un film de transfert structuré est appliqué sur la surface revêtue à (b) avant le durcissement du revêtement de sorte que la structure se trouve en contact avec la surface revêtue de la pièce plate,
(d) le revêtement de la surface revêtue est durci ou s'est laissé durcir au contact du film de transfert,
(e) le film de transfert est retiré de la surface revêtue durcie, de sorte qu'une structure copiée est laissée sur la surface cible.

2. Procédé selon la revendication 1, **caractérisé en ce que** le film de transfert est transparent ou opaque.

3. Procédé selon l'une quelconque des revendications précédentes, **caractérisé en ce qu'**à l'étape (b), la surface de la pièce plate est pourvue d'une peinture, et qu'à l'étape (d), la peinture est durcie au contact avec le film de transfert au moyen d'un rayonnement, de préférence d'un rayonnement UV.

4. Procédé selon l'une quelconque des revendications précédentes, **caractérisé en ce que** le cylindre structuré ou le manchon structuré sont réalisés sans soudure.

5. Procédé selon l'une quelconque des revendications précédentes, **caractérisé en ce que** la pièce est une partie de meuble, une partie d'habillage, une partie de structure, un élément de sol ou un élément de construction.

6. Procédé selon l'une quelconque des revendications précédentes, **caractérisé en ce que** le matériau du film de transfert est de l'acétylcellulose ou du papier.

7. Procédé selon la revendication 6, **caractérisé en ce que** le matériau du film de transfert est du diacétate de cellulose ou du triacétate de cellulose.

8. Procédé selon l'une quelconque des revendications précédentes, **caractérisé en ce qu'**une structure fine est générée dans une surface d'une pièce plate, qui présente une hauteur en direction de la normale de la surface cible de 100 nm à 500 nm, de manière préférée de 100 nm à 200 nm, de manière plus préférée de 120 nm à 150 nm.

9. Procédé selon l'une quelconque des revendications précédentes, **caractérisé en ce qu'**une structure fine est générée dans la surface de la pièce plate, qui entraîne un effet optique décoratif.

10. Procédé selon l'une quelconque des revendications précédentes, **caractérisé en ce qu'**une structure fine est générée dans la surface d'une pièce plate, qui entraîne un effet optique holographique.

11. Procédé selon l'une quelconque des revendications précédentes, **caractérisé en ce qu'**une structure fine est générée dans la surface d'une pièce plate, qui entraîne un effet de fleur de lotus.

12. Procédé selon l'une quelconque des revendications précédentes, **caractérisé en ce qu'**une structure fine est générée dans la surface d'une pièce plate, qui entraîne un effet d'œil de mite.

13. Procédé selon l'une quelconque des revendications précédentes, **caractérisé en ce que** le film de transfert avec une structure fine est utilisé à double face **en ce qu'**il est appliqué, dans une deuxième passe du procédé, sur une autre pièce plate avec le côté opposé de la passe précédente, dans lequel le côté avant et le côté arrière du film de transfert peuvent comprendre différentes structures fines.
